# EUROPÄISCHE PATENTANMELDUNG

(11) **EP 1 134 310 A1**
(43) Veröffentlichungstag der Anmeldung: **19.09.2001**
(21) Anmeldenummer: 01104851.9
(22) Anmeldetag: 28.02.2001
(51) Int. Cl.: D01H 7/04, D01H 7/88

(54) **Hohlspindel für Textilmaschinen**

(30) Priorität: 01.03.2000 DE 10019624
(71) Anmelder: Spindelfabrik Neudorf GmbH, 09465 Neudorf (DE)
(72) Erfinder: Hänel, Dieter, D-9465 Sehmatal-Neudorf (DE); Kutz, Reinhard, D-09456Annaberg-Buchholz (DE)
(74) Vertreter: Auerbach, Bettina Patentanwältin

(57) **Zusammenfassung**

2.1. Aufgabe der Erfindung ist die Minimierung der Auswirkungen von Schwingungen der Spindel, hervorgerufen durch Unwuchten des Spindeloberteils und der Spule, besonders im überkritischen Bereich auf das Maschinengestell.
2.2. Danach wird die Hohlspindel mit einem angetriebenen Spindelaufsatz ausgestattet. Der Spindelaufsatz ist kraftschlüssig auf einen Spindelschaft aufgesetzt, an dem ein Innentopf angeordnet ist. Um den Innentopf ist ein Außentopf angeordnet, der auf der Lagerhülse für den Spindeischaft drehbar gelagert angeordnet ist. Die Lagerhülse selbst besteht aus einer DoppekohrkonstrukLion, deren beiden Rohrteile fest miteinander verbunden sind. Zwischen den beiden Rohrteilen der Doppelrohrkonstruktion ist ein hülsenförmiger Hohlraum vorgesehen. Die angestrebte Schwingungsisolierung des Lagersitzes für den Außentopf wird im wesentlichen durch die sich ergebende Elastizität zwischen dem inneren und dem äußeren Rohrteil der Doppekohrkonstruktion erreicht.
2.3. Derartige Spindeln werden in der Textilindustrie zur Leistungssteigerung im Drehzahlbereich und zur Minderung des spezifischen Energieverbrauchs benötigt.

## Beschreibung

Die Erfindung betrifft eine Hohlspindel für Textilmaschinen mit einem angetriebenen Spindelaufsatz zur Aufnahme der Spulen, der auf einem Spindelschaft kraftschlüssig aufgesetzt ist und über zwei Wälzlager in einer Lagerhülse gelagert ist.
Derartige Spindeln werden in der Textilindustrie zur Leistungssteigerung im Drehzahlbereich und zur Minderung des spezifischen Energieverbrauchs benötigt.

Es sind Hohlspindeln für Textilmaschinen bekannt, bei denen die Wälzlager direkt bzw. über eine gemeinsame Hülse mit dem Maschinengestell verbunden sind. Zum Durchfahren kritischer Drehzahlen sind um die Lager bzw. Lagerhülsen Gummiteile angeordnet. Gummi hat jedoch nur eine begrenzte Dämpfungswirkung. Weiter sind sogenannte Energiesparspindeln bekannt, bei denen auf der Lagerhülse gleichzeitig ein drittes Lager für einen Außentopf angeordnet ist. Bei dieser Ausführung ist eine zu intensive Verbindung zwischen dem mit einer Drehzahl umlaufenden Spindelsystem und dem mit einer geringeren Drehzahl umlaufenden Außentopfsystem vorhanden. Die Folge sind Laufprobleme der Spindel im überkritischen Bereich.

Es ist deshalb Aufgabe der Erfindung, die Mängel des bekannten Standes der Technik zu überwinden. Insbesondere geht es um die Minimierung der Auswirkungen von Schwingungen der Spindel, hervorgerufen durch Unwuchten des Spindeloberteils und der Spule, besonders im überkritischen Bereich auf das Maschinengestell. Bei sogenannten Energiesparspindeln soll außerdem eine gewisse Abkopplung des Spindelsystems mit Innentopf vom System des Außentopfes für einen zufriedenstellenden Spindellauf erreicht werden.

Die Aufgabe wird erfindungsgemäß mit den Merkmalen des Anspruchs 1 gelöst. Die vorteilhaften Ausgestaltungen der erfindungsgemäßen Lösung werden mit den Merkmalen der Ansprüche 2 bis 5 erreicht und für eine Energiesparspindel beschrieben.

Danach wird eine energiesparende Hohlspindel für Textilmaschinen mit einem angetriebenen Spindelaufsatz zur Aufnahme der Spulen für das textile Fadenmaterial ausgestattet. Der Spindelaufsatz ist kraftschlüssig auf einen Spindelschaft aufgesetzt, an dem ebenfalls kraftschlüssig ein Innentopf angeordnet ist.
Um den Innentopf ist ein Außentopf angeordnet, der auf der Lagerhülse für den Spindelschaft drehbar gelagert und frei beweglich angeordnet ist. Die Lagerhülse selbst besteht aus einer Doppelrohrkonstruktion, deren beiden Rohrteile fest miteinander verbunden sind. Zwischen den beiden Rohrteilen der Doppelrohrkonstruktion ist ein hülsenförmiger Hohlraum vorgesehen. Am oberen Ende des inneren Rohrteils ist das obere Spindellager und am oberen Ende des äußeren Rohrteils das Außentopflager angeordnet. Das Außentopflager selbst kann dabei in üblicher Weise ausgebildet sein, beispielsweise als Nadellager, als doppeltes Kugellager oder als doppelt angeordnetes Zylinderrollenlager.
Die angestrebte Schwingungsisolierung des Lagersitzes für den Außentopf wird im wesentlichen durch die sich ergebende Elastizität zwischen dem inneren und dem äußeren Rohrteil der Doppelrohrkonstruktion erreicht. Es kann sich als zweckmäßig erweisen, die Schwingungen zu dämpfen. Als Dämpfungsmittel haben sich verschiedene technische Lösungen als geeignet erwiesen. So kann als Dämpfungsmittel in dem hülsenförmigen Hohlraum zwischen dem inneren und dem äußeren Rohrteil ein hochviskoses Material, beispielsweise ein Schmierfett oder eine Paraffinlösung, angeordnet werden.
Es ist auch möglich, im hülsenförmigen Hohlraum der als Lagerhülse dienenden Doppelrohrkonstruktion eine in Dämpfungsöl gelagerte Dämpfungsspirale anzuordnen.
Eine weitere Ausgestaltung der Erfindung wird dadurch erreicht, daß die hülsenförmigen Teile der als Lagerhülse dienenden Doppelrohrkonstruktion aus unterschiedlichen Werkstoffen bestehen.

Die Vorteile der Erfindung bestehen zusammengefaßt darin, daß mit der entwickelten Doppelrohrkonstruktion als Lagerhülse die von dem rotierenden Spindelschaft ausgehenden Schwingungserregungen nicht oder nur in stark abgemilderter Form auf den Lagersitz für den Außentopf übertragen werden. Damit wird eine entscheidende Voraussetzung für geringe Luftspaltabmessungen zwischen dem Außendurchmesser des Innentopfs und dem Innendurchmesser des Außentopfs erfüllt. Mit Hilfe dieser Maßnahmen lassen sich bei unverändertem oder geringerem Energieaufwand für den Spindelantrieb höhere Spindeldrehzahlen und damit höhere Maschinenleistungen realisieren.

Grundsätzlich ist damit auch eine Lösung für die Umrüstung bestehender Maschinensysteme auf mit Außentöpfen ausgestatteten Hochleistungsspindeln gegeben.

Die Erfindung soll nachstehend mit einem Ausführungsbeispiel näher erläutert werden.
In der beigefügten Zeichnung zeigen:
- Fig. 1: die Schnittdarstellung einer kompletten Hohlspindel mit Innen- und Außentopf;
- Fig. 2: die Schnittdarstellung einer am Spindelschaft der Hohlspindel angeordneten Doppelrohrkonstruktion mit leerem oder gefüllten hülsenförmigen Zwischenraum zwischen dem inneren und dem äußeren Rohrteil
und
- Fig. 3: die Schnittdarstellung einer am Spindelschaft der Hohlspindel angeordneten Doppelrohrkonstruktion mit Dämpfungsöl und mit einer Dämpfungsspirale gefüllten hülsenförmigen Hohlraum zwischen dem inneren und dem äußeren Rohrteil.

### Ausführungsbeispiel:

Gemäß der Figuren 1 bis 3 ist eine erfindungsgemäße Hohlspindel als Umwindespindel ausgebildet. Diese Umwindespindel ist mit dem Spindelschaft 3 in eine Lagerhülse 7 eingesteckt, wobei diese Lagerhülse 7 im unteren Teil in Gummi-Metall-Elementen gehalten wird, die ihrerseits mit der Spindelbank der Textilmaschine verschraubt sind.
Auf dem Spindelschaft 3 ist ein Spindelaufsatz 1 für die Aufnahme der Spule 2 angeordnet. Der Innentopf 4 weist einen Topfdeckel 5 mit einer mittig angeordneten Fadenöse 6 auf.
Die Lagerhülse 7 besteht aus einem äußeren Rohrteil 9 und einem inneren Rohrteil 10. Beide Rohrteile 9, 10 sind an ihrem unteren Ende 19 fest miteinander verbunden.

Im oberen Teil sind beide Rohrteile 9, 10 voneinander getrennt. Dort ist bei Verwendung von flüssigen Dämpfungsmitteln auch eine Dichtung 18 angeordnet.
Auf dem äußeren Rohrteil 9 ist im oberen Bereich 15 ein Lager 16 für den Außentopf 8 und unten ein unteres Lager 20 für den Spindelschaft 3 angeordnet. Das Lager 16 für den Außentopf 8 ist ein zweireihiges Rillenkugellager. Das innere Rohrteil 10 umgreift an seinem oberen Ende 13 ein oberes Lager 14 für den Spindelschaft 3.
Durch die Anordnung von innerem und äußerem Rohrteil 9, 10 und durch die Ausbildung eines hülsenförmigen Hohlraums 11 zwischen diesen beiden Rohrteilen 9, 10 wird die erwünschte Federung erreicht, die eine relative Trennung der unterschiedlich schwingenden Systeme der mit unterschiedlichen Drehzahlen rotierenden Spindelschaft- und Außentopfsysteme bewirkt.
Die im laufenden Betrieb unvermeidliche Schwingung des Spindelschaftes 3 soll sich möglichst wenig auf das Außentopflager 16 auswirken, obwohl das innere Spindelsystem mit dem Außentopfsystem über die Lagerhülse 7 verbunden sein muß.
Damit soll erreicht werden, daß die Spindelbewegungen infolge Bandzug und/oder infolge von Kriecherscheinungen der um die Lagerhülse 7 angeordneten Gummi- Metall- Elemente keine wesentlichen Veränderungen des Spaltes zwischen Innentopf 4 und Außentopf 8 zur Folge haben.
Durch die Trennung der Lagerhülse 7 in einen inneren und eine äußeren Rohrteil 9, 10 mit dazwischenliegendem hülsenförmigen Hohlraum 11 wird die angestrebte geringere Beeinflussung zwischen dem oberen Lager 14 für den Spindelschaft 3 und dem Außentopflager 16 erreicht. Damit ist die Beanspruchung und der Reibwiderstand des Außentopflagers 16 in wünschenswerter Weise minimiert, wodurch der Außentopf 8 problemlos die für die angestrebte Energieeinsparung notwendige Drehzahl erreicht.
Gemäß Figur 2 wird der hülsenförmige Hohlraum 11 der Doppelrohrkonstruktion zwischen dem inneren und dem äußeren Rohrteil 9, 10 für eine ölhydraulische Dämpfung der Schwingungen genutzt. Dazu ist als Dämpfungsmittel 12 eine allgemein bekannte Dämpfungsspirale im oberen Teil des hülsenförmigen Hohlraums 11 angeordnet. Der hülsenförmige Hohlraum 11 ist außerdem mit Dämpfungsöl gefüllt und nach oben durch eine Dichtung abgeschlossen. Bei auftretenden Schwingungen zwischen dem inneren und dem äußeren Rohrteil 9, 10 wird Dämpfungsöl aus den Spalten der Dämpfungsspirale 17 verdrängt, womit diese Schwingungen auf das gewünschte Maß gedämpft werden.

### Hohlspindel für Textilmaschinen

### Bezugszeichenliste

- 1: Spindelaufsatz
- 2: Spule
- 3: Spindelschaft
- 4: Innentopf
- 5: Topfdeckel
- 6: Fadenöse
- 7: Lagerhülse
- 8: Außentopf
- 9: äußeres Rohrteil
- 10: inneres Rohrteil
- 11: hülsenförmiger Hohlraum
- 12: Dämpfungsmittel
- 13: oberes Ende des inneren Rohrteils
- 14: oberes Lager für den Spindelschaft
- 15: oberes Ende des äußeren Rohrteils
- 16: Lager für den Außentopf
- 17: Dämpfungsspirale
- 18: Dichtung
- 19: unteres Ende der Doppelrohrkonstruktion
- 20: unteres Lager für den Spindelschaft

## Patentansprüche

1. Hohlspindel für Textilmaschinen mit einem angetriebenen Spindelaufsatz (1) zur Aufnahme der Spulen (2), der auf einem Spindelschaft (3) kraftschlüssig aufgesetzt ist und über zwei Wälzlager in einer Lagerhülse (7) gelagert ist, **dadurch gekennzeichnet,**
**daß** die Lagerhülse (7) aus einer Doppelrohrkonstruktion besteht,
**daß** die beiden Rohrteile (9, 10) der Doppelrohrkonstruktion unten fest miteinander verbunden sind,
**daß** zwischen den beiden Rohrteilen (9, 10) der Doppelrohrkonstruktion ein hülsenförmiger Hohlraum (11) besteht,
**daß** am oberen Ende (13) des inneren Rohrteils (10) das obere Spindellager (14) angeordnet ist und
**daß** am unteren Ende (19) der Doppelrohrkonstruktion das untere Spindellager (20) angeordnet ist.

2. Hohlspindel für Textilmaschinen nach dem Anspruch 1, **dadurch gekennzeichnet, daß** im hülsenförmigen Hohlraum (11) der als Lagerhülse (7) dienenden Doppelrohrkonstruktion ein als Dämpfungsmittel (12) dienendes hochviskoses Material angeordnet ist.

3. Hohlspindel für Textilmaschinen nach dem Anspruch 1, **dadurch gekennzeichnet, daß** im hülsenförmigen Hohlraum (11) der als Lagerhülse (7) dienenden Doppelrohrkonstruktion eine in Dämpfungsöl gelagerte Dämpfungsspirale angeordnet ist.

4. Hohlspindel für Textilmaschinen nach dem Anspruch 1, **dadurch gekennzeichnet, daß** im hülsenförmigen Hohlraum (11) der als Lagerhülse (7) dienenden Doppelrohrkonstruktion als Dämpfüngsmittel (12) Luft angeordnet ist.

5. Hohlspindel für Textilmaschinen nach einem der Ansprüche 1 bis 4, **dadurch gekennzeichnet, daß** die hülsenförmigen Teile (9, 10) der als Lagerhülse (7) dienenden Doppelrohrkonshuktion aus unterschiedlichen Werkstoffen bestehen.
